# EUROPÄISCHE PATENTSCHRIFT

(11) **EP 1 084 298 B1**
(45) Veröffentlichungstag und Bekanntmachung des Hinweises auf die Patenterteilung: **04.06.2003**
(21) Anmeldenummer: 99917837.9
(22) Anmeldetag: 23.03.1999
(51) Int. Cl.: D21H 23/50, D21H 23/52, D21H 25/10

(54) **VORRICHTUNG ZUM AUFTRAGEN EINER BESCHICHTUNGSMASSE AUF EINE DURCHLAUFENDE PAPIERBAHN**
DEVICE FOR APPLYING A COATING SUBSTANCE TO A CONTINUOUS PAPER WEB
DISPOSITIF POUR APPLIQUER UNE MATIERE DE RECOUVREMENT SUR UNE BANDE DE PAPIER CONTINUE

(30) Priorität: 31.03.1998 DE 19814212; 05.06.1998 DE 19825156
(43) Veröffentlichungstag der Anmeldung: 21.03.2001
(73) Patentinhaber: VITS-Maschinenbau GmbH, 40764 Langenfeld (DE); Kronospan GmbH Lampertswalde, 32839 Steinheim-Sandebeck (DE)
(72) Erfinder: KLAS, Ernst, D-53721 Siegburg (DE); KROSSA, Gisbert, D-42489 Wülfrath (DE); ERKELENZ, Willi, D-40764 Langenfeld (DE); MÖRTL, Heinz, D-42799 Leichlingen (DE); UNGER, Udo, D-42799 Leichlingen (DE)
(74) Vertreter: Frese-Göddeke, Beate, Dr.
(86) Internationale Anmeldenummer: EP9901946
(87) Internationale Veröffentlichungsnummer: WO99050501

(56) Entgegenhaltungen:
- WO-A-94/11116
- DE-A- 19 604 907
- DE-A- 19 643 742
- GB-A- 674 149
- US-A- 3 373 071

## Beschreibung

Die Erfindung betrifft eine Vorrichtung zum Auftragen einer aus flüssigem Harz und feinkörnigem abrasivem Material, insbesondere Korund, bestehenden Beschichtungsmasse auf eine durchlaufende Papierbahn, die zur Verwendung bei der Herstellung abriebfester Laminate bestimmt ist.

Die DE 195 08 797 C1 beschreibt ein Verfahren zur Herstellung von Dekorpapier zur Verwendung bei der Herstellung von abriebfesten Laminaten. Dabei wird ein viskoses Gemisch aus Melaminharz und Alpha-Zellulose, dem Korundpartikel zugesetzt sind, als Beschichtungsmasse auf die Sichtfläche eines Dekorpapiers aufgetragen. Die Alpha-Zellulose dient dabei als Versteifungs- und Suspendierungsmittel. Die Korundpartikel haben eine Korngröße von 15 bis 50 µm. Die Auftragmenge beträgt 80 bis 200 g/m², so daß sich nach Erreichen der Endfeuchte eine Schichtdicke von 20 bis 65 µm ergibt. Die Beschichtungsmasse soll mittels einer Drahtrakel, eines Reverse Coating Systems oder einer Rasterwalze aufgetragen werden.

Die betriebliche Praxis hat gezeigt, daß die mit der Beschichtungsmasse in Berührung kommenden beweglichen Bauteile derartiger Auftragsysteme durch die abrasiven Korundpartikel in kürzester Zeit verschlissen werden.

In einem Aufsatz von H. Peters, der in der Zeitschrift _{"}Wochenblatt für Papierfabrikation" 6, 1973, 164 - 169 erschienen ist, wird u. a. ein Düsenauftragwerk kurz beschrieben. Dabei ist eine Schlitzdüse von unten auf eine durchlaufende Kartonbahn gerichtet, die eine rotierende Walze im unteren Bereich haamadelförmig umschlingt. In Bewegungsrichtung hinter der Düse ist ein Schaberblatt zum Glattstreichen der aufgetragenen Schicht und zum Entfernen überschüssiger Beschichtungsmasse angeordnet. Dem Aufsatz ist zu entnehmen, daß das Auftragwerk für Auftragmengen bis zu 25 bis 30 g/m² geeignet ist und insbesondere bei hohen Geschwindigkeiten Vorteile bietet.

Der Erfindung liegt die Aufgabe zugrunde, eine Vorrichtung zum Auftragen einer aus flüssigem Harz und feinkörnigem abrasivem Material, insbesondere Korund, bestehenden Beschichtungsmasse auf eine durchlaufende Papierbahn zu schaffen, die den folgenden Anforderungen genügt Einerseits soll die Beschichtungsmasse in relativ dicker, gleichmäßiger Schicht aufgetragen werden, wie es bei Papieren erforderlich ist, die für die Herstellung von abriebfesten Laminaten bestimmt sind, insbesondere mit einer Auftragmenge von 80 bis 200 g/m². Andererseits soll es weitgehend vermieden werden, daß teuere Maschinenteile einem übermäßigen Verschleiß durch die abrasiven Partikel ausgesetzt sind.

Diese Aufgabe wird durch die im Patentanspruch 1 angegebene Vorrichtung gelöst.

Durch das Merkmal des Anspruchs 2 wird die Gleichmäßigkeit der aufgetragenen Schicht noch weiter verbessert.

Gegenstand des Anspruchs 3 ist eine bevorzugte Ausbildung dieses Merkmals.

Eine vorteilhafte Ausführungsform der Erfindung ist Gegenstand des Anspruchs 4 und insbesondere des Anspruchs 5.

Durch das Merkmal des Anspruchs 6 wird erreicht, daß die auf die Dosierwalze aufgetragene Beschichtungsmasse wesentlich besser zu beobachten ist. Das erleichtert die Vordosierung. Da bei der Anordnung gemäß Anspruch 6 der Düsenschlitz unten liegt, kann mit niedrigem Pumpendruck gearbeitet werden. Das Absetzen von Partikeln in der Düse wird völlig vermieden.

Durch das Merkmal des Anspruchs 7 wird vermieden, daß im Stillstand der Maschine Beschichtungsmasse in den Walzenspalt läuft und die Umlenkwalze beschmiert.

Die Zeichnung dient zur Veranschaulichung der Erfindung anhand der in Figur 1 bis Figur 3 schematisch dargestellten Ausführungsbeispiele.

Eine Papierbahn 1, die bereits mit Harz vorimprägniert, ggf. auch schon getrocknet ist, wird gemäß Figur 1 in waagerechter Richtung einer Umlenkwalze 2 zugeführt. Sie umschlingt die Umlenkwalze 2 im Bereich eines Bogens von 180°, der an der einen Seite durch die Auflauflinie 3, an der anderen Seite durch die Ablauflinie 4 begrenzt ist. Anschließend läuft sie in waagerechter Richtung, wie durch Pfeil 5 symbolisiert, zu einem nicht dargestellten Trockner.

Neben der Umlenkwalze 2 ist eine Dosierwalze 6 mit glattem Walzenmantel angeordnet. Sie hat bei dem Ausführungsbeispiel den gleichen Durchmesser wie die Umlenkwalze 2. Die Achsen der Umlenkwalze 2 und der Dosierwalze 6 sind parallel zueinander in gleicher Höhe in einem Maschinengestell gelagert. Die Lagerung einer der beiden Walzen 2, 6 ist in waagerechter Richtung parallel verschieblich, so daß die Breite des zwischen den beiden Walzen 2, 6 bestehenden engen Spaltes veränderlich ist. Die Dosierwalze 6 ist ebenso wie die Umlenkwalze 2 mit einem Antrieb versehen. Die Antriebe der beiden Walzen 2, 6 sind mechanisch oder elektrisch gekoppelt, so daß die Walzen 2, 6 synchron oder annähernd synchron umlaufen.

Unter der Umlenkwalze 2 ist eine Schlitzdüse 7 zum Auftragen der Beschichtungsmasse angeordnet. Der Düsenschlitz ist der Auflauffinie 3 benachbart.

Über der Umlenkwalze 2 ist eine mit dem Maschinengestell verbundene, zu den Achsen der beiden Walzen 2, 6 parallele Halteleiste 8 angeordnet. Daran ist die - in Richtung des Pfeiles 5 gesehen - rückwärtige Kante eines rechteckigen Lappens 9 aus flexiblem, gummiartigem Material befestigt, der sich über die gesamte Arbeitsbreite, d. h. Breite der zu beschichtenden Papierbahn 1 erstreckt. Die übrigen Kanten des rechteckigen Lappens 9 sind frei. Daher liegt ein streifenförmiger, der Halteleiste 8 gegenüberliegender Teil des schlaffen Lappens 9 lose auf dem von der Umlenkwalze 2 ablaufenden oberen Trum der Papierbahn 1 in der Nähe der Ablauflinie 4 auf. Die Länge des Lappens 9 - in Richtung des Pfeils 5 gesehen - liegt etwa zwischen 5 und 50 cm, vorzugsweise zwischen etwa 10 und 30 cm. Der Lappen 9 ist etwa 2 bis 5 mm dick.

Im Betrieb läuft die Papierbahn 1 mit einer Geschwindigkeit zwischen etwa 10 und 70 m/min, vorzugsweise zwischen 20 und 50 m/min durch. Mit der Schlitzdüse 7 wird von unten Beschichtungsmasse, die aus flüssigem Harz und darin suspendierten feinen Korundpartikeln besteht, im Überschuß aufgetragen. Die so aufgetragene Schicht wird in dem engen Spalt zwischen Umlenkwalze 2 und Dosierwalze 6 gespalten, so daß ein Teil der Beschichtungsmasse an der Papierbahn haften bleibt, ein anderer Teil von der Dosierwalze 6 mitgeführt wird. Überschüssige Beschichtungsmasse wird im Spalt gestaut und tropft ab. Da die Oberflächengeschwindigkeiten der beiden Walzen 2, 6 zumindest annähernd übereinstimmen, verursachen die in der Beschichtungsmasse enthaltenen abrasiven Partikel keinen nennenswerten Verschleiß an der Dosierwalze 6.

Die an der Papierbahn 1 anhaftende Schicht - im Mittel etwa 80 bis 200 g/m² - ist zunächst ungleichmäßig, so daß Längsstreifen deutlich sichtbar sind. Ihre Breite beträgt erfahrungsgemäß in der Regel etwa 5 mm. Der Abstand der Streifen voneinander liegt meistens zwischen etwa 10 und 30 mm. Das unerwünschte Streifenmuster ändert sich mitunter in unvorhersehbarer Weise. Es wird durch den Lappen 9, der durch Friktionswirkung an der laufenden Papierbahn 1 leicht gespannt wird, egalisiert, so daß von den Streifen praktisch nichts mehr zu sehen ist. Dabei wird im stationären Zustand keine Beschichtungsmasse abgestreift. Der Lappen 9 hat also lediglich eine vergleichmäßigende, aber keine dosierende Wirkung. Er wird von den abrasiven Partikeln naturgemäß angegriffen und muß daher von Zeit zu Zeit erneuert werden. Die Erneuerung ist sehr einfach und verursacht keine nennenswerten Kosten.

Von dem bisher beschriebenen Ausführungsbeispiel unterscheidet sich das in Figur 2 Veranschaulichte Ausführungsbeispiel insbesondere dadurch, daß die Schlitzdüse 7 auf die Mantelfläche der Dosierwalze 6 gerichtet ist. Die auf die Dosierwalze 6 aufgetragene Beschichtungsmasse wird im Spalt zwischen den beiden Walzen 2, 6 teilweise auf die Papierbahn 1 übertragen. Im übrigen stimmen die beiden Ausführungsbeispiele soweit überein, daß weitere Erläuterungen der Figur 2 entbehrlich sind.

Bei dem in Figur 3 dargestellten Ausführungsbeispiel ist die Schlitzdüse 7 über der Dosierwalze 6 angeordnet, so daß die Beschichtungsmasse von oben aufgetragen wird. Sie ist zur Scheitellinie der Dosierwalze 6 in Drehrichtung etwas versetzt. In der Zeichnung ist sie etwa in der Elfuhr-Stellung dargestellt.

Die Halteleiste 8 ist biegeelastisch oder durch nachgiebige Befestigungselemente mit dem nicht dargestellten Maschinengestell verbunden, so daß sie relativ zum Maschinengestell kleine Bewegungen ausführen kann. Auf der Halteleiste 8 sitzt ein Druckluft-Turbinenvibrator 10. Er besteht im wesentlichen aus einem blockförmigen Gehäuse mit zylindrischem Hohlraum. In dem Hohlraum ist ein Rotor 11 drehbar gelagert, so daß seine Drehachse parallel zu der Halteleiste 8 ausgerichtet ist. Er ist mit einer Unwucht versehen, die in der Zeichnung symbolisch durch einen schwarz gefärbten Sektor angedeutet ist. Auf dem Mantel des Rotors sitzen -vergleichbar mit den Schaufeln einer Pelton-Turbine- radiale Rippen. In den Hohlraum des Vibrators münden auf gegenüberliegenden Seiten zwei Kanäle 12, 13, deren Achsen tangential zu dem Rotor 11 ausgerichtet ist. Der Kanal 12 ist mit einer Druckluftquelle verbunden. Der Kanal 13, der ggf. mit einem nicht dargestellten Schalldämpfer versehen ist, ist der Ausgang für die Abluft.

Im Betrieb wird dem Vibrator 10 über den Kanal 12 Druckluft zugeführt. Dadurch wird der Rotor 11 in Umdrehung versetzt. Durch die Unwucht des Rotors 11 werden Kreisschwingungen erzeugt, die sich auf die Halteleiste 8 übertragen. Der Lappen 9 wird ebenfalls in Schwingungen versetzt. Die Frequenz der Schwingungen wird durch den Druck der zugeführten Luft bestimmt. Sie liegt vorzugsweise zwischen 100 und 200 Hz.

Überraschenderweise hat sich gezeigt, daß die egalisierende Wirkung des Lappens 9 durch die Schwingungen deutlich verbessert wird.

Auf dem Weg zwischen der Schlitzdüse 7 und dem zwischen den beiden Walzen 2, 6 bestehenden Spalt sind Organe zum Vordosieren oder Glätten der von der Dosierwaize 6 mitgeführten Beschichtungsmasse nicht vorgesehen.

## Patentansprüche

1. Vorrichtung zum Auftragen einer aus flüssigem Harz und feinkörnigem abrasivem Material, insbesondere Korund, bestehenden Beschichtungsmasse auf eine durchlaufende Papierbahn, die zur Verwendung bei der Herstellung abriebfester Laminate bestimmt ist,
mit einer Umlenkwalze (2), an der die Papierbahn (1) in einem Umschlingsbereich anliegt,
mit einer Dosierwalze (6), die parallel zur Umlenkwalze (2) angeordnet ist, mit ihr einen engen Spalt einschließt und synchron oder annähernd synchron mit der Umlenkwalze (2) angetrieben ist,
mit einer Schlitzdüse (7) zum Auftragen der Beschichtungsmasse entweder direkt auf die an der Umlenkwalze (2) anliegende Papierbahn (1) oder auf die Dosierwalze (6)
und mit einer Rakel, bestehend im wesentlichen aus einem rechteckigen Lappen (9) aus einem flexiblen gummiartigen Material, der an seiner rückwärtigen, zu den Achsen der beiden Walzen (2, 6) parallelen Kante einseitig befestigt ist und schlaff auf dem von der Umlenkwalze (2) ablaufenden oberen Trum der Papierbahn (1) aufliegt.

2. Vorrichtung nach Anspruch 1, **dadurch gekennzeichnet, daß** der Lappen (9) an einer Halteleiste (8) befestigt ist, welche in Schwingungen versetzbar ist.

3. Vorrichtung nach Anspruch 2, **dadurch gekennzeichnet, daß** die Schwingungen in einer Ebene erfolgen, zu der die Halteleiste (8) rechtwinklig angeordnet ist.

4. Vorrichtung nach Anspruch 2 oder 3, **dadurch gekennzeichnet, daß** auf der Halteleiste (8) ein Vibrator (10) mit rotierender Unwucht sitzt.

5. Vorrichtung nach Anspruch 4, **gekennzeichnet durch** einen Druckluft-Turbinenvibrator (10).

6. Vorrichtung nach einem der Ansprüche 1 bis 5, **dadurch gekennzeichnet, daß** die Schlitzdüse (7) von oben auf die Dosierwalze (6) gerichtet ist.

7. Vorrichtung nach Anspruch 6, **dadurch gekennzeichnet, daß** die Schlitzdüse (7) relativ zur Scheitellinie der Dosierwalze (6) in Drehrichtung der Dosierwalze versetzt ist.

## Claims

1. A device for applying a coating substance composed of liquid resin and fine-grain abrasive material, more particularly corundum, to a continuous paper web, which is intended for use in the manufacture of abrasion-resistant laminates,
comprising a guide roller (2) against which the paper web (1) lies in a contact region,
comprising a dosing roller (6) which is arranged parallel to the guide roller (2), encloses therewith a narrow gap, and is driven synchronously or approximately synchronously with the guide roller (2),
comprising a slot nozzle (7) for applying the coating substance either directly onto the paper web (1) lying against the guide roller (2) or onto the dosing roller (6)
and comprising a doctor blade, composed substantially of a rectangular tongue (9) made of a flexible rubber-type material, which is attached on one side on its rear edge parallel to the axes of the two rollers (2, 6) and lies loosely on the upper run of the paper web (1) running off the guide roller (2).

2. A device according to Claim 1, **characterised in that** the tongue (9) is attached to a retaining strip (8) which may be set oscillating.

3. A device according to Claim 2, **characterised in that** the oscillations occur in a plane, at right angles to which the retaining strip (8) is arranged.

4. A device according to Claim 2 or 3, **characterised in that** a vibrator (10) comprising a rotating unbalance is seated on the retaining strip (8).

5. A device according to Claim 4, **characterised by** a compressed air turbine vibrator (10).

6. A device according to any one of Claims 1 to 5, **characterised in that** the slot nozzle (7) is directed onto the dosing roller (6) from above.

7. A device according to Claim 6, **characterised in that** the slot nozzle (7) is offset relative to the vertical line of the dosing roller (6) in the direction of rotation of the dosing roller.

## Revendications

1. Dispositif pour appliquer une matière de recouvrement constituée de résine fluide et de matières abrasives à grains fins, en particulier de corindon, sur une bande de papier continue qui est destinée à être utilisée pour la fabrication de stratifiés résistant à l'usure, comprenant
un rouleau de renvoi (2), sur lequel la bande de papier (1) est en appui dans une zone d'enroulement,
un rouleau de dosage (6), qui est agencé parallèlement au rouleau de renvoi (2), forme avec lui un étroit intervalle et est entraîné de manière synchrone ou approximativement synchrone avec le rouleau de renvoi (2),
un ajutage en forme de fente (7) pour l'application de la matière de recouvrement, soit directement sur la bande de papier (1) adjacente au rouleau de renvoi (2), soit sur le rouleau de dosage 6),
et une racle, constituée essentiellement d'une languette (9) rectangulaire en une matière flexible de type caoutchouc, qui est fixée d'un côté, à son bord arrière, parallèle aux axes des deux rouleaux (2, 6), et est en appui de manière lâche sur le brin supérieur de la bande de papier (1 ) sortant du rouleau de renvoi (2).

2. Dispositif suivant la revendication 1, **caractérisé en ce que** la languette (9) est fixée sur une barre de support (8) qui peut être déplacée suivant des oscillations.

3. Dispositif suivant la revendication 2, **caractérisé en ce que** les oscillations ont lieu dans un plan par rapport auquel la barre de support (8) est agencée perpendiculairement.

4. Dispositif suivant l'une des revendications 2 et 3, **caractérisé en ce qu'**un vibrateur (10) muni d'un balourd rotatif se trouve sur la barre de support (8).

5. Dispositif suivant la revendication 4, **caractérisé par** un vibrateur à turbine à air comprimé (10).

6. Dispositif suivant l'une des revendications 1 à 5, **caractérisé en ce que** l'ajutage en forme de fente (7) est dirigé du haut sur le rouleau de dosage (6).

7. Dispositif suivant la revendication 6, **caractérisé en ce que** l'ajutage en forme de fente (7) est, par rapport à la ligne de sommet du rouleau de dosage (6), décalé dans le sens de rotation du rouleau de dosage.
